# EUROPÄISCHE PATENTANMELDUNG

(11) **EP 0 564 852 A1**
(43) Veröffentlichungstag der Anmeldung: **13.10.1993**
(21) Anmeldenummer: 93104205.5
(22) Anmeldetag: 16.03.1993
(51) Int. Cl.: B65F 1/12, B65F 1/14

(54) **Müllbehälter, insbesondere Müllgrossraumbehälter, mit einer Identifikationseinheit**

(30) Priorität: 28.03.1992 DE 9204254 U
(71) Anmelder: Fritz Schäfer Gesellschaft mit beschränkter Haftung, D-57290 Neunkirchen (DE)
(72) Erfinder: Schäfer, Gerhard, W-5908 Neunkirchen (DE)
(74) Vertreter: Müller, Gerd, Dipl.-Ing.

(57) **Zusammenfassung**

Bei einem Müllgroßbehälter 1 ist das Müllgefäß 2 durch einen über Lenker 3 geführten Schwebedeckel 4 verschließbar. Unterhalb der Einfüllöffnung befindet sich ein Schüttungseingriff 6, der durch Rippen 7 verstärkt ist. Die Entleerungsvorrichtung eines Müllfahrzeuges erfaßt den Müllgroßbehälter 1 am Schüttungseingriff 6, um das den Entleerungszyklus bildende Anheben, Kippen und Absenken zu ermöglichen. Der Schüttungseingriff 6 ist in Form eines kragenartigen Hohlraumprofils ausgebildet. Eine Wand dieses Profils weist eine Durchbrechung auf, in die eine radial expandierende ausgebildete Sensorbuchse einer Identifikationseinheit einsetzbar ist, die mit einem der Entleerungsvorrichtung zugeordneten Identifikationssystem des Sammelfahrzeuges zusammenwirkt.

## Beschreibung

Die Erfindung betrifft einen Müllbehälter, insbesondere Müllgroßraumbehälter, mit in einer Aufnahme angeordneter Identifikationseinheit, die mit einem der Entleerungsvorrichtung zugeordneten, bordeigenen Identifikationssystem des Sammelfahrzeugs zusammenwirkt.

Das automatische Identifizieren von Müllbehältern ist bekannt, bspw. durch das deutsche Gebrauchsmuster 86 12 623.7. Die Identifikationseinheit ist dort so am Müllbehälter angeordnet, daß sie bei in die Schüttung eingehängtem Müllbehälter mit einem elektrischen Erkennungsorgan des Müllfahrzeuges in Wirkverbindung steht. Die Identitikationseinheit wird bei in die Schüttung eingehängtem Müllbenälter vom Erkennungsorgan automatisch erfaßt, wobei das Erkennungsorgan von der Identifikationseinheit Informationen erhält, die nicht nur eine genaue gewichtsmäßige Erfassung des im jeweiligen Müllbehälter enthaltenen Mülls ermöglichen, sondern es auch zulassen, die betreffenden Müllmengen dem jeweiligen Verursacher zuzuordnen und dann eine individuelle, gewichtsbezogene Gebührenberechnung sicherzustellen. Die Identifikationseinheit kann bspw. in einer von dem Erkennungsorgan lesbaren Kodierung den Namen, eine Benutzernummer des Eigentümers des Müllbehälters oder ähnliches aufweisen. Das Erkennungsorgan kann die Information der Identifikationseinheit zum Beispiel optisch, elektrisch, magnetisch oder auf andere Weise erfassen.

Während nämlich pauschalierte Müllentsorgungsgebühren den Bürgern und Betrieben keinen Anreiz zur Verringerung der Müllmengen bieten, läßt sich durch eine individuelle, gewichtsbezogene Berechnung der Müllentsorgungsgebühren besser auf eine Verminderung der anfallenden Müllmengen hinwirken. Die Verursacher bzw. Verbraucher lassen sich auf diese Art und Weise eher dazu anhalten, den anfallenden Müll zu sortieren, derart, daß sich z .B. biologischer Müll, recyclingfähiger Müll und Deponiemüll getrennt sammeln lassen. Wenn dann die Gebührenberechnung für die unterschiedlichen Müllarten auf entsprechend unterschiedlichen Gebühreneinheiten beruht, läßt sich über die anfallenden Müllentsorgungsgebühren die tatsächliche Müllentsorgung optimieren.

Die beschriebene Müllentsorgung erfordert, daß die Identifikationseinheit am Müllbehälter eine Anordnung erhält, die nicht nur eine einwandfreie Korrespondenz mit dem bordeigenen Identifikationssystem bzw. Erkennungsorgan des Müllfahrzeuges gewährleistet, sondern die zugleich auch robust im Dauereinsatz ist. Da in der Regel der Müllbehälter mit einem Randbereich, dem sogenannten Schüttungseingriff, zur Entleerung an die Schüctung des Müllfahrzeuges angehängt wird, befindet sich die bekannte Identifikationseinheit nahe des Randes des Müllbehälters. Um die Identifikationseinheit zu schützen, bspw. gegen Witterungseinflüsse und/oder gegen mechanische Beschädigungen durch Stöße, befindet sich die Identifikationseinheit unter einem tiefergezogenen Rand des Müllbehälters und ist mit einer Schutzabdeckung versehen. Die als Plakette oder Marke ausgebildete Identifikationseinheit läßt sich dabei in eine Aufnahme in Form einer an die Außenwandung des Behälters angenieteten oder angeschraubten Tasche einschieben. Es erfordert somit auf jeden Fall einen beträchtlichen Aufwand, um Müllbehälter mit der bekannten Identifikationseinheit zu versehen.

Der Erfindung liegt die Aufgabe zugrunde, bei einem Müllbehälter das Anbringen einer Identifikationseinheit zu vereinfachen, insbesondere einen Müllgroßraumbehälter mit einer Identifikationseinheit auszurüsten.

Diese Aufgabe wird erfindungsgemäß dadurch gelöst, daß eine Wand eines kragenartigen Hohlraumprofils des Behälters, vorzugsweise eines Schüttungseingriffs des Behälters, eine Durchbrechung aufweist, in die eine einseitig offene, radial expandierend ausgebildete Sensorbuchse der Identifikationseinheit eingesetzt ist. Indem somit der ohnehin vorhandene Hohlraum des Profils zur Aufnahme einer sich nach dem Passieren der Durchbrechung selbsttätig weitenden Sensorbuchse ausgenutzt wird, läßt sich eine allseitig geschützte Einbaulage der Identifikationseinheit erreichen, ohne zusätzliche Abdeckungsmaßnahmen vornehmen zu müssen, nämlich eingekapselt in der Sensorbuchse. Da sich die - vorzugsweise wie auch die Durchbrechung zylindrisch ausgebildete - Sensorbuchse nach dem Einsetzen in den Hohlraum radial weitet, nimmt sie einen größeren Durchmesser als die Durchbrechung an und kann somit nicht aus dem Hohlraum herausfallen.

Es empfiehlt sich, daß der Außenmantel der Sensorbuchse mit schräg abstehenden Federstegen versehen ist. Somit läßt sich die Fähigkeit der Sensorbuchse, radial zu expandieren, auf einfache Weise durch die schräg abstehenden Federstege erreichen. Beim Einsetzen der Sensorbuchse bzw. Durchstecken durch die Durchbrechung in den Hohlraum der Müllbehälterwandung legen sich die Federstege eng an den Außenmantel der Sensorbuchse an, wohingegen sie sich nach dem Passieren der Durchbrechung sofort wieder in ihre schräg abstehende Ausgangslage abspreizen, in der die Sensorbuchse aufgrund der abgespreizten Federstege eine sich von ihrem offenen Kopfende bis zum rückwärtigen, bodenseitigen Ende hin konisch erweiternde Kontur besitzt.

Wenn die freien Enden der Federstege unterhalb des Sensorbuchsenbodens enden und vorzugsweise ihre Länge der lichten Weite zwischen der durchbrochenen Wand und der dieser gegenüberliegenden Wand des Hohlraumprofils entspricht, läßt sich eine fixierte Lage der Sensorbuchse in dem Hohlraumprofil erreichen, ohne daß es einer weiteren Verankerung der Sensorbuchse bedarf. Denn aufgrund der sich abspreizenden Federstege wird einerseits verhindert, daß die Sensorbuchse durch die Durchbrechung nach außen herausfällt; andererseits ragt aber die Sensorbuchse mit ihrem Bodenabschnitt bis in die Durchbrechung hinein, was sich bedingt durch die vor dem Boden endenden, jedoch zwischen die Wände des Hohlraumprofils passenden Federstege ergibt. Beide Maßnahmen schließen somit ein unerwünschtes Verrutschen der Sensorbuchse in dem Hohlraumprofil aus. Die Sensorbuchse ist dabei nicht zerstörungsfrei lösbar, wodurch sich ein mißbräuchliches Austauschen des Sensors verhindern läßt.

Die Sensorbuchse kann so ausgebildet sein, daß sich in regelmäßiger Verteilung einem Federsteg ein stegfreier Mantelabschnitt anschließt. Dadurch, daß somit abwechselnd ein Federsteg und ein stegfreier Mantelabschnitt vorhanden sind, wobei die Breite der Federstege und der stegfreien Mantelabschnitte etwa gleich ist, läßt sich bei ausreichender Festigkeit trotzdem die Flexibilität der Federstege bzw. der Sensorbuchse begünstigen.

Wenn vorteilhaft die stegfreien Mantelabschnitte außen mit Ausnehmungen versehen sind, vorzugsweise derart, daß sie sich mit abnehmender Tiefe von vorne bis zum Boden der Sensorbuchse hin erstrecken, wird eine unterschiedliche Wanddicke der Sensorbuchse erreicht, nämlich mit einem sich vom Boden bis vorne konisch verjüngendem Wandverlauf. Das zuerst in die Durchbrechung eingesetzte, d.h. das Einführende der Sensorbuchse ist flexibler als das rückwärtige, bodenseitige Buchsenende, was die radialen Durchmesservergrößerungen bzw. -verkleinerungen der Sensorbuchse begünstigt.

Mit vorteilhaft in Höhe des Sensorbuchsenbodens, z.B. in den Bereichen der Mantelabschnitte, läßt sich ein Zentrieren der Sensorbuchse in der Durchbrechung erreichen.

Die Erfindung wird nachfolgend anhand eines in der Zeichnung dargestellten Ausführungsbeispiels des näheren erläutert. Es zeigen:
- Figur 1: einen in der Vorderansicht dargestellten Müllgroßraumbehälter mit integrierter Identifikationseinheit;
- Figur 2: als Einzelheit und im Teil-Längsschnitt dargestellt den in Fig. 1 strichpunktiert eingekreisten und mit II bezeichneten Bereich des Müllbehälters, der dort in einem Hohlraum eine erfindungsgemäße Sensorbuchse aufnimmt;
- Figur 3: einen Querschnitt durch die Sensorbuchse gemäß Fig. 2;
- Figur 4: die erfindungsgemäße Sensorbuchse - dargestellt ist lediglich ihre eine Hälfte - vom Boden her gesehen;
- Figur 5: die erfindungsgemäße - dargestellt ist lediglich ihre eine Hälfte - Sensorbuchse von ihrem vorderen, offenen kopfseitigen Ende her gesehen; und
- Figur 6: die Sensorbuchse gemäß Fig. 5 entlang der Linie VI-VI geschnitten.

Bei dem in Fig. 1 dargestellten Müllgroßraumbehälter 1 ist das eigentliche Müllgefäß 2 oben durch einen über Lenker 3 geführten Schwebedeckel 4 verschließbar. Damit sich der Müllgroßraumbehälter 1 zur Entleerung zu einem nicht dargestellten Müllfahrzeug bewegen läßt, ist er auf vier Laufrädern 5 gelagert.

Etwas unterhalb der von dem Deckel 4 verschlossenen Einfüllöffnung des Müllgroßraumbehälters 1 befindet sich an dessen vorderer Seite ein Schüttungseingriff 6, der durch Rippen 7 verstärkt ist; er dient dem Entleeren des Müllgroßraumbehälters 1. Die Entleerungsvorrichtung bzw. Schüttung des nicht dargestellten Müllfahrzeuges erfaßt nämlich den Müllgroßraumbehälter 1 am Schüttungseingriff 6 seines Müllgefäßes 2, um das den Entleerungszyklus bildende Anheben, Kippen und Absenken zu ermöglichen. Zum besseren Handhaben ist der Müllgroßraumbehälter 1 mit Handgriffen 10 versehen.

Der Schüttungseingriff 6 ist in Form eines kragenartig auf das Müllgefäß 2 aufgesetzten, z.B. damit verschweißten Hohlraumprofils 8 ausgebildet. Es weist an seinem in bezug auf das Müllgefäß 2 vorkragenden Ende eine nach unten verlängerte, durch Umbiegen hergestellte Schürze 11 auf. Die untere Wand 12 des Hohlraumprofils 8 ist mit einer zylindrischen Durchbrechung 13 versehen, durch die hindurch in den Hohlraum 14 des Hohlraumprofils 8 eine zylindrische Sensorbuchse 15 eingesetzt ist. Diese nimmt eine in den Fig. 2 und 3 zur deutlicheren Darstellung gekreuzt schraffierte Identifikationseinheit 16 auf, die nach dem Einsetzen der Sensorbuchse 15 in den Hohlraum 14 somit nach außen völlig abgekapselt und geschützt im Schüttungseingriff 6 (vgl. den in Fig. 1 strichpunktiert eingekreisten Bereich) angeordnet ist. Die Identifikationseinheit 16 ist in dieser Einbauposition in der Lage, mit dem Identifikationssystem des Müllfahrzeuges ohne weiteres in Korrespondenz zu treten.

Die in den Fig. 4 bis 6 als Einzelheit dargestellte Sensorbuchse 15 wird aus Kunststoff durch Spritzgießen hergestellt. Sie besitzt an ihrem Außenmantel 17 in regelmäßiger Verteilung mehrere schräg abstehende Federstege 18, wobei sich zwischen jeweils zwei Federstegen 18 ein stegfreier Mantelabschnitt 19 befindet. Die stegfreien Mantelabschnitte 19 sind außen mit Ausnehmungen 21 versehen, die sich vom offenen vorderen Ende der topfartigen Sensorbuchse 15 bis zum Buchsenboden 22 hin mit abnehmender Tiefe 23 erstrecken (vgl. Fig. 6). Die Sensorbuchse 15 weist in den Bereichen der Mantelabschnitte 19 in Höhe des Sensorbuchsenbodens 22 Nasen 20 auf, die die Buchse 15 in der Durchbrechung 13 zentrieren.

Die Länge 24 der Federstege 18 beträgt - gerechnet vom offenen vorderen Ende der Sensorbuchse 15 bis zu ihren freien Enden 25 - der lichten Weite 26 zwischen der durchbrochenen Wand 12 und der dieser gegenüberliegenden Wand 27 des Hohlraumprofils 8 (vgl. die Fig. 2 und 3). Die den freien Enden 25 abgewandten, am Außenmantel 17 der Sensorbuchse 15 festgelegten bzw. beim Spritzgießen in einem Fertigungsgang angegossenen Ansätze 28 der Federstege 18 verlaufen etwa in mittiger Höhe der Sensorbuchse 15.

Soll ein Müllgroßraumbehälter 1 mit einer Identifikationseinheit 16 bestückt werden, braucht die Identifikationseinheit 16 lediglich vom offenen Ende her in die Sensorbuchse 15 eingelegt und die Sensorbuchse 15 danach mit ihrem voreilenden offenen Ende durch die Durchbrechung 13 in der unteren Wand 12 des Hohlraumprofils 8 gesteckt zu werden. Beim Passieren der Durchbrechung 13 werden die schräg abstehenden Federstege 18 eng an den Außenmantel 17 der Sensorbuchse 15 angepreßt. Sobald die Sensorbuchse 15 so weit in den Hohlraum 14 eingetaucht ist, daß sich ihr offenes vorderes Ende an die der durchbrochenen Wand 12 gegenüberliegenden Wand 27 des Hohlraumprofils 8 anlegt - in diesem Moment ist die Identifikationseinheit 16 nach außen hin allseitig abgekapselt -, liegen aufgrund der aufeinander abgestimmten Länge 24 der Federstege 18 mit der lichten Weite 26 des Hohlraumprofils 8 die Federstege 18 unmittelbar unterhalb der Durchbrechung 13 frei in dem Hohlraum 14; sie können sich dann in ihre ursprüngliche, schräg abstehende Ausgangslage abspreizen, wie in den Fig. 2 und 3 dargestellt ist. Ihre freien Enden 25 liegen dann der unteren Wand 12 des Hohlraumprofils 8 von innen her an. Gleichzeitig verhindern die abgespreizten, die Sensorbuchse 15 radial expandierenden Federstege 18 ein Herausfallen der Sensorbuchse 15 durch die Durchbrechung 13, denn die abgespreizten Federstege 18 vergrößern den Außendurchmesser der Sensorbuchse 15 gegenüber dem Durchmesser der Durchbrechung 13 ganz entscheidend. Um ein mögliches vertikales Spiel auszugleichen, kann auf den Sensor bzw. die Identifikationsbereiche 6 eine elastische Abdeckung, z.B. Gummischaum, aufgelegt werden.

Da die freien Enden 25 der Federstege 18 unterhalb des Sensorbuchsenbodens 22 enden, d.h. nicht über den Boden 22 bzw. die Buchse 15 vorkragen, ragt die Sensorbuchse 15 mit ihrem bodenseitigen Ende zumindest so weit in die Durchbrechung 13 hinein, daß sie sich radial nicht aus ihrer Einbauposition im Hohlraum 14 entfernen kann, denn die Durchbrechung 13 wirkt in diesem Fall als Begrenzungsanschlag und ein weiteres radiales Wegrutschen der Sensorbuchse 15 wird verhindert. Ohne zusätzliche Abdeckungen und/oder Befestigugen vorsehen zu müssen, läßt sich somit die Identifikationseinheit 16 mit Hilfe der Sensorbuchse 15 lagesicher und an gewünschter Position im Müllgroßraumbehälter 1 anordnen.

### Bezugszeichenliste

- 1: Müllgroßraumbehälter
- 2: Müllgefäß
- 3: Lenker
- 4: Deckel
- 5: Laufrad
- 6: Schüttungseingriff
- 7: Rippe
- 8: Hohlraumprofil
- 9: Riegel
- 10:
- 11: Schürze
- 12: Wand
- 13: Durchbrechung
- 14: Hohlraum
- 15: Sensorbuchse
- 17: Außenmantel
- 18: Federsteg
- 19: Mantelabschnitt
- 20:
- 21: Ausnehmung
- 22: Boden
- 23: Tiefe
- 24: Länge
- 25: freies Ende
- 26: lichte Weite
- 27: Wand
- 28: Stegansatz

## Patentansprüche

1. Müllbehälter, insbesondere Müllgroßraumbehälter, mit in einer Aufnahme angeordneter Identifikationseinheit, die mit einem der Entleerungsvorrichtung zugeordneten, bordeigenen Identifikationssystem des Sammelfahrzeugs zusammenwirkt,
**dadurch gekennzeichnet,**
daß eine Wand (12) eines kragenartigen Hohlraumprofils (8) des Behälters (1) eine Durchbrechung (13) aufweist, in die eine einseitig offene, radial expandierend ausgebildete Sensorbuchse (15) der Identifikationseinheit (16) einsetzbar ist.

2. Müllbehälter nach Anspruch 1,
**dadurch gekennzeichnet,**
daß das Hohlraumprofil (8) einen Schüttungseingriff (6) bildet.

3. Müllbehälter nach Anspruch 1 oder 2,
**dadurch gekennzeichnet,**
daß der Außenmantel (17) der Sensorbuchse (15) mit schräg abstehenden Federstegen (18) versehen ist.

4. Müllbehälter nach einem oder mehreren der Ansprüche 1 bis 3,
**dadurch gekennzeichnet,**
daß die freien Enden (25) der Federstege (18) unterhalb des Sensorbuchsenbodens (22) enden.

5. Müllbehälter nach einem oder mehreren der Ansprüche 1 bis 4,
**dadurch gekennzeichnet,**
daß die Länge (24) der Federstege (18) der lichten Weite (26) zwischen der durchbrochenen Wand (12) und der dieser gegenüberliegenden Wand (27) des Hohlraumprofils (8) entspricht.

6. Müllbehälter nach einem oder mehreren der Ansprüche 1 bis 5,
**dadurch gekennzeichnet,**
daß sich in regelmäßiger Verteilung einem Federsteg (18) ein stegfreier Mantelabschnitt (19) anschließt.

7. Müllbehälter nach Anspruch 6,
**dadurch gekennzeichnet,**
daß die stegfreien Mantelabschnitte (19) außen mit Ausnehmungen (21) versehen sind.

8. Müllbehälter nach Anspruch 6 oder 7,
**dadurch gekennzeichnet,**
daß sich die Ausnehmungen (21) mit abnehmender Tiefe (23) von vorne bis zum Boden (22) der Sensorbuchse (15) erstrecken.

9. Müllbehälter nach einem oder mehreren der Ansprüche 1 bis 8,
**gekennzeichnet durch**
in Höhe des Sensorbuchsenbodens (22) angeordnete Nasen (20).

10. Müllbehälter nach einem oder mehreren der Ansprüche 1 bis 9,
**dadurch gekennzeichnet,**
daß die Durchbrechung (13) und die Sensorbuchse (15) zylindrisch sind.

11. Müllbehälter nach einem oder mehreren der Ansprüche 1 bis 10,
**dadurch gekennzeichnet,**
daß die Sensorbuchsen (15) spritzgegossen sind.
